# EUROPÄISCHE PATENTANMELDUNG

(11) **EP 0 962 599 A2**
(43) Veröffentlichungstag der Anmeldung: **08.12.1999**
(21) Anmeldenummer: 99109346.9
(22) Anmeldetag: 01.06.1999
(51) Int. Cl.: E03D 1/14, E03D 5/10

(54) **Vorrichtung zur Steuerung einer WC-Spülung**

(30) Priorität: 05.06.1998 DE 19825229; 09.02.1999 DE 19905310
(71) Anmelder: von Halderen, John, 63255 Langen (DE); Rahl, Detlev, 63255 Langen (DE)
(72) Erfinder: von Halderen, John, 63255 Langen (DE); Rahl, Detlev, 63255 Langen (DE)
(74) Vertreter: HOFFMANN - EITLE

(57) **Zusammenfassung**

Die erfindungsgemäße Vorrichtung ermöglicht das einwandfreie Identifizieren des Inhalts einer WC-Schüssel, indem aus der WC-Schüssel über die Spülwasserzuleitung (10) und das Überlaufrohr (34) eines Spülkastens (12) von einer Ventilatoreinheit (20) Gas aus der WC-Schüssel einem Gassensor (22) zugeführt wird. Eine Steuereinheit verarbeitet diese Informationen, so daß eine dem Inhalt der WC-Schüssel adäquate Spülwassermenge verwendet wird.

## Beschreibung

### Technisches Gebiet

Die Erfindung betrifft eine Vorrichtung zur Steuerung einer WC-Spülung gemäß dem Oberbegriff des Anspruchs 1.

Im Hinblick auf die Reduzierung des Trinkwasserverbrauchs haben sich Einrichtungen als sehr günstig erwiesen, die ein Dosieren der Spülwassermenge für ein WC in Abhängigkeit des aus der WC-Schüssel zu spülenden Inhalts ermöglichen.

### Stand der Technik

Die Spülwassermenge herkömmlicher WC-Spülungen ist auf den ungünstigsten Fall der Fäkalienspülung bei Abfallrohren mit geringem Gefälle ausgelegt. In der Mehrzahl der Fälle ist allerdings lediglich der Abtransport von Urin verbunden mit einer kurzen WC-Schüsselreinigung erforderlich. In diesem Fall ist eine Spülwassermenge von 30 bis 50% der Spülwassermenge einer Vollspülung ausreichend, so daß bei einer Vollspülung große Mengen an kostbarem Trinkwasser unnötig vergeudet werden.

In der Vergangenheit wurden daher WC-Spülsysteme entwickelt, die einen manuellen Spülstop ermöglichen, so daß der WC-Benutzer selbst entscheiden kann, welche Spülwassermenge erforderlich ist. Durch zu häufigen und ungerechtfertigten Einsatz dieser Spülstoppfunktion kann es allerdings zu Verstopfungen im Kanalisationssystem kommen, da Fäkalien bei einer unzureichenden Spülwassermenge nicht vollständig aus den Abfallrohren mit geringem Gefälle abfließen können.

Aus der DE 196 38 831 A1 ist eine Geruchsabsaugung für WC-Schüsseln bekannt, die mittels eines Ventilators Luft aus der WC-Schüssel über die Spülwasserzuleitung und das Überlaufrohr in den Spülkasten saugt. Die Luft wird über den nicht mit Wasser gefüllten Bereich des Spülkastens in eine Leitung befördert, die in das Abflußrohr des WC's mündet. Ein Ventil sorgt dafür, daß die abgesaugte Luft nicht in die Frischwasserleitung eindringen kann.

Es wurde versucht, dieses Problem dadurch zu lösen, daß optische Sensoreinrichtungen den WC-Schüsselinhalt erkennen und daraufhin die Auslösung einer Voll- oder Teilspülung steuern. Eine solche Vorrichtung ist aus der DE 33 39 896 A1 bekannt. Derartige optische Sensoreinrichtungen können allerdings bauartbedingt nur zwischen einem flüssigen oder festen Inhalt der WC-Schüssel unterscheiden, eine klare Differenzierung, ob sich z.B. Fäkalien oder Toilettenpapier in der WC-Schüssel befinden, ist nicht möglich. Diese Ausführungsform erfordert zusätzlich zur Montage der optischen Sensoreinheit an der WC-Schüssel das Anbringen eines Reflektors an oder in dem Boden der WC-Schüssel.

### Darstellung der Erfindung

Der Erfindung liegt das technische Problem zugrunde, eine Vorrichtung bereitzustellen, die mit geringem Aufwand den Inhalt einer WC-Schüssel schnell und präzise identifizieren kann und dementsprechend die für die Spülung notwendige Spülwassermenge der WC-Schüssel zuführt.

Diese Aufgabe wird durch eine Vorrichtung mit den Merkmalen im kennzeichnenden Teil des Anspruchs 1 gelöst.

Der Erfindung liegt die Erkenntnis zugrunde, daß eine Analyse der in der WC-Schüssel befindlichen Gase schnell und einfach eine eindeutige Identifizierung der Art des Inhalts der WC-Schüssel ermöglicht. Mit dem erfindungsgemäßen Gassensor können die für menschliche Fäkalien typischen Gase erkannt werden.

Hierfür kann ein Gassensor verwendet werden, der eine Empfindlichkeit für Methangas besitzt, das typischerweise in menschlichen Fäkalien vorhanden ist, bei gleichzeitiger Unempfindlichkeit für das für Urin typische Ammoniakgas. Derartige Gassensoren sind im Handel erhältlich. Die Signale des Gassensors werden an die Steuereinheit weitergeleitet, die dann über das Ventil, das in der Spülwasserzuleitung angeordnet sein kann, die Spülwassermenge dosiert. Vorzugsweise handelt es sich bei dem Ventil um ein Magnetventil, das elektronisch angesteuert werden kann.

Die Spülung kann entweder automatisch oder per Hand initiiert werden. Über eine Steuereinheit geregelt wird dem erkannten Inhalt der WC-Schüssel entsprechend eine adäquate Spülwassermenge geliefert. Auf diese Weise ist sichergestellt, daß zum einen eine hinreichend große Wassermenge zum Spülen bereitgestellt wird, damit der Inhalt der WC-Schüssel aus der Schüssel gespült werden und ohne Verstopfungen zu bilden durch das Kanalisationssystem transportiert werden kann, und zum anderen unnötig hoher Wasserverbrauch vermieden wird.

Weitere bevorzugte Ausgestaltungen der Erfindung sind durch die Unteransprüche gekennzeichnet.

Mit der weiteren bevorzugten Ausgestaltung der Erfindung gemäß Anspruch 2 kann sowohl die Ventilatoreinheit bedarfsgerecht gesteuert werden als auch automatisch eine Spülung eingeleitet werden, Vorzugsweise wird die Spülung nach einer definierten Zeitspanne verzögert ausgelöst, um eine Spritzwasserbelästigung des Benutzers zu vermeiden.

Gemäß den Ansprüchen 3 und 4 ist ein an oder in der Spülwasserzuleitung angebrachtes Absaugrohr vorgesehen, das vorzugsweise mit einer Ventilatoreinheit und dem Gassensor ausgestattet ist. Durch die Verwendung des Absaugrohres kann der Gassensor außerhalb der Spülwasserzuleitung angeordnet sein, wodurch der Gassensor vor dem Spülwasser geschützt ist und dieser zugleich den Spülwasserfluß nicht behindert. Der Einsatz der Ventilatoreinheit gewährleistet einen schnellen und zielgerichteten Transport der Gase aus der WC-Schüssel zum Gassensor.

Nach einer weiteren Ausführungsform der vorliegenden Erfindung wird die Spülwasserzuleitung zum Absaugen der in der WC-Schüssel befindlichen Gase genutzt und es werden die Ventilatoreinheit, der Gassensor und die Steuereinheit im Spülkasten untergebracht. Bei dieser erfindungsgemäßen Unterbringung der Komponenten der Steuerung der WC-Spülung im Spülkasten ist es nicht erforderlich, Veränderungen an der Spülwasserzuleitung vorzunehmen. Die Komponenten zur Steuerung der WC-Spülung sind damit auch aus dem Blickfeld des Benutzers entfernt, wo sie bei einer Anbringung an der Spülwasserzuleitung gegebenenfalls als störend empfunden werden können. Die aus der WC-Schüssel abgesaugten Gase werden bei der Anordnung der Komponenten zur Steuerung der WC-Spülung im Spülkasten nicht an den Umgebungsraum abgegeben, wo sie zu einer erhöhten Geruchsbelästigung führen können, sondern werden an den Spülkasten abgegeben.

Im Spülkasten werden die Gase aus der WC-Schüssel durch das Überlaufrohr angesaugt, das mit der Spülwasserzuleitung verbunden ist und dazu dient, im Falle einer unerwünschten kontinuierlichen Wasserzuleitung in dem Spülkasten das überschüssige Wasser in einen Abfluß zu leiten, um so Wasserschäden zu vermeiden. Ein derartiges Überlaufrohr ist standardmäßig in allen üblichen Spülkästen vorhanden.

Erfindungsgemäß ist ein Formteil vorgesehen, das in oder auf das Überlaufrohr gesteckt werden kann. Das Formteil weist im wesentlichen die Form eines T-Stückes auf, wobei eine der Abzweigungen in einem Winkel unterhalb des Wasserpegels des gefüllten Spülkastens mündet, während das andere Ende des Formteils in den Raum oberhalb des Wasserpegels ragt. Auf diese Weise kann vermieden werden, daß in das Überlaufrohr hinüberfließendes Wasser einen Kurzschluß in den elektrischen Komponenten der Steuerung der WC-Spülung verursacht. Gleichzeitig wird gewährleistet, daß das überschüssige Wasser im Falle der fehlerhaften kontinuierlichen Zufuhr von Frischwasser in den Spülkasten sicher durch das Überlaufrohr abfließen kann. Da sich der Auslauf des zum Abfließen des Wassers dienende Abzweig bis unter die Wasseroberfläche des gefüllten Spülkastens erstreckt, wird vermieden, daß durch die Ventilatoreinheit fälschlicherweise Luft aus dem Spülkasten angesaugt wird und dem Gassensor zugeführt wird, wodurch eine Identifizierung des Inhalts der WC-Schüssel unmöglich gemacht würde.

Vorzugsweise ist das Formteil so gestaltet, daß der Gassensor und die Ventilatoreinheit leicht an dem Formteil befestigbar sind. Die Steuereinheit kann wahlweise auch an dem Formteil angebracht werden, oder innerhalb des Spülkastens befestigt werden.

Nach einer weiteren Ausführungsform der vorliegenden Erfindung kann das Ende des Formteils, an dem der Gassensor und die Ventilatoreinheit anbringbar sind, mit einem Abluftrohr verbunden werden, über das eine vollständige Geruchsabsaugung der Gase aus der WC-Schüssel durch das Überlaufrohr erfolgen kann. Das Abluftrohr, das über das Formteil direkt mit dem Überlaufrohr verbunden ist, leitet die abgesaugten Gase aus dem Raum hinaus, in dem sich das WC befindet. Auf diese Weise wird die Vorrichtung zur bedarfsgerechten Steuerung der WC-Schüssel gleichzeitig mit einer Geruchsabsaugung kombiniert, so daß das Formteil eine Doppelfunktion erfüllt.

Die erfindungsgemäße Anordnung der Komponenten der Steuerung der WC-Schüssel im Spülkasten eignet sich insbesondere zur Nachrüstung herkömmlicher WC-Systeme. Zur Montage ist lediglich das Formteil auf das Überlaufrohr aufzustecken, sowie die Energieversorgung der elektrischen Komponenten sicherzustellen. Der Einsatz ist dabei sowohl bei Unter- als auch bei Aufputzspülkästen jeglicher Art möglich.

### Kurze Beschreibung der Zeichnungen

Die Erfindung wird nachfolgend rein beispielhaft anhand der beigefügten Zeichnungen beschrieben. Es zeigt:
- Fig. 1: eine schematische Darstellung der Vorrichtung zum Erkennen des Inhalts einer WC-Schüssel und zum automatischen Dosieren der Spülwassermenge für ein WC;
- Fig. 2: eine schematische Darstellung eines teilweise aufgebrochenen Spülkastens mit erfindungsgemäßem Formteil; und
- Fig. 3: eine vergrößerte Darstellung des in Fig. 2 gezeigten Formteils.

### Beschreibung von Ausführungsbeispielen der Erfindung

In Fig. 1 ist eine erfindungsgemäße Vorrichtung zum Erkennen des Inhalts einer WC-Schüssel 14 und zum automatischen Dosieren der Spülwassermenge schematisch dargestellt. Eine über eine Steuereinheit 24 angesteuerte Ventilatareinheit 20 fördert über ein Absaugrohr 18 Gase aus der WC-Schüssel 14 zu einem Gassensor 22. Das Absaugrohr 18 ist dabei an der Spülwasserzuleitung 10 angebracht oder kann teilweise durch die Spülwasserzuleitung 10 verlaufen. Der Gassensor 22 ist so gestaltet, daß er die für menschliche Fäkalien typischen Gase identifizieren kann und dementsprechende elektronische Signale abgeben kann. Die vom Gassensor 22 ermittelten Daten bezüglich des Inhalts der WC-Schüssel 14 werden dann an die Steuereinheit 24 weitergeleitet, die daraufhin die für den Spülvorgang optimale Spülwassermenge aus dem Spülkasten 12 über das Ventil 16 in der Spülwasserzuleitung 10 in die WC-Schüssel 14 einleitet.

Ein weiterer Sensor 26, der in oder hinter der Wand angebracht ist, kann die Steuereinheit 24 mit Daten darüber versorgen, ob die WC-Schüssel 14 in Benutzung ist und zu welchem Zeitpunkt das WC von dem Benutzer wieder freigegeben wird. Dies ermöglicht zum einen den bedarfsorientierten Einsatz der Ventilatoreinheit 20, zum anderen kann mittels der Daten des weiteren Sensors 26 automatisch eine bedarfsgerechte Spülung initiiert werden, sobald der Benutzer vom WC aufgestanden ist.

Vorzugsweise wird die bedarfsgerechte Spülung durch die Steuereinheit 24 erst mit einer definierten Verzögerung initiiert, so daß eine mögliche Spritzwasserbelästigung des Benutzers vermieden wird.

In Fig. 1 ist zudem mit Bezugsziffer 28 eine Einrichtung zum Dämpfen des Wasserschlags bei abruptem Schließen des Ventils 16 dargestellt.

Alle in Fig. 1 dargestellten Komponenten der Vorrichtung zum Erkennen des Inhalts einer WC-Schüssel und zum automatischen Dosieren der Spülwassermenge zeichnen sich dadurch aus, daß sie leicht in herkömmliche WC-Systeme integriert werden können und so eine Nachrüstung eines WCs mit einem intelligenten Spülsystem ermöglicht wird.

In Fig. 2, die eine weitere Ausführungsform der Erfindung zeigt, ist schematisch ein Spülkasten 12 für eine WC-Schüssel dargestellt. Von dem Spülkasten 12 zweigt eine Spülwasserzuleitung 10 ab, die bei der Spülung Spülwasser in eine WC-Schüssel 14 leitet. In dem Spülkasten 12 ist eine Saugglocke 32 angeordnet, die die Spülwasserzuleitung 10 verschließt, solange keine Spülung initiiert wird. Weiterhin ist in dem Spülkasten 12 ein Überlaufrohr 34 vorgesehen, über das Wasser durch die Spülwasserzuleitung 10 in den Abfluß geleitet werden kann, wenn der Wasserpegel infolge einer Fehltunktion der Wasserzuleitung einen kritischen Wert übersteigt.

Auf dem Überlaufrohr 34 ist ein Formteil 36 aufgesteckt, das T-förmig ausgestaltet ist. Ein Ende 42 des Formteils 36 ist mit dem Überlaufrohr 34 verbunden, ein weiteres Ende 38 ist als ein Winkel ausgebildet, so daß das Ende 38 unterhalb des Wasserpegels 44 in das im gefüllten Spülkasten befindliche Wasser mündet. Ein weiteres Ende 40 des Formteils 36 erstreckt sich von dem Wasserpegel 44 in dem Spülkasten 12 weg in den mit Luft gefüllten Bereich des Spülkastens 12.

In der vergrößerten Darstellung der Fig. 3 ist zu erkennen, daß auf das Ende 40 des Formteils 36 eine Ventilatoreinheit 20 aufgesteckt ist. Weiterhin ist in einer Seitenwand des Formteils 36 ein Gassensor 22 angeordnet. Nach einer weiteren Ausführungsform der vorliegenden Erfindung kann die Ventilatoreinheit 20 an ihrem dem Formteil 36 abgewandten Ende direkt mit einem Abluftrohr (nicht dargestellt) verbunden werden, das aus dem Spülkasten 12 und dem Raum, in dem das WC aufgestellt ist, herausführt.

Wird beispielsweise über den Sensor 26 das Signal gegeben, daß das WC in Benutzung ist, kann die Steuereinheit 24 die Ventilatoreinheit 20 in Gang setzen. Dadurch wird über die Spülwasserzuleitung 10 und das Überlaufrohr 34 Luft aus der WC-Schüssel angesaugt und durch das Formteil 36 geleitet. Die aus der WC-Schüssel angesaugten Gase werden an dem Geruchssensor 22 vorbeigeführt, der in das Formteil 36 hereinragt. Die vom Gassensor 22 ermittelten Daten bezüglich des Inhalts der WC-Schüssel werden dann an die Steuereinheit weitergeleitet, die daraufhin die für den Spülvorgang optimale Spülwassermenge aus dem Spülkasten 12 über die Spülwasserzuleitung 10 der WC-Schüssel zuführt.

Wie in Fig. 2 dargestellt, ragt das Ende 38 des Formteils 36 so weit unter den Wasserpegel 44 des gefüllten Spülkastens 12, daß sichergestellt ist, daß über die Öffnung des Endes 38 des Formteils 36 von der Ventilatoreinheit 20 keine Umgebungsluft aus dem Spülkasten angesaugt werden kann. Gleichzeitig ist das Formteil 36 so gestaltet, daß bei zu hohem Wasserpegel 44 im Spülkasten 12 das Wasser über das Ende 38 zu dem in das Überlaufrohr 34 mündenden Ende 42 fließen kann. Bei einem fehlerhaft hohen Wasserpegel können so Wasserschäden durch ein Überlaufen des Spülkastens vermieden werden, während gleichzeitig der Gassensor 22 sowie die Ventilatoreinheit 20 davor bewahrt werden, mit dem Spülwasser in Kontakt zu kommen, was zu einem Kurzschluß führen könnte.

## Patentansprüche

1. Vorrichtung zur Steuerung einer WC-Spülung mit einer Sensoreinrichtung zum Erkennen der Art des Inhalts der WC-Schüssel und zum automatischen Dosieren der erforderlichen Spülwassermenge in Abhängigkeit vom Schüsselinhalt, **dadurch gekennzeichnet,** daß als Sensoreinrichtung
zumindest ein Gassensor (22) vorgesehen ist, der die für Fäkalien typischen Gase erkennt, sowie
eine Steuereinrichtung (24), die die Signale des Gassensors (22) verarbeitet und ein Ventil (16) so steuert, daß eine der Art des Inhalts der WC-Schüssel (14) gemäß optimierte Spülwassermenge der WC-Schüssel (14) zugeführt wird.

2. Vorrichtung nach Anspruch 1, **dadurch gekennzeichnet**, daß ein weiterer Sensor (26) vorhanden ist, der feststellt, ob das WC in Benutzung ist und zu welchem Zeitpunkt das WC vom Benutzer freigegeben wird und der dementsprechende Signale an die Steuereinheit (24) weiterleitet.

3. Vorrichtung nach einem der Ansprüche 1 oder 2, **dadurch gekennzeichnet**, daß an und/oder in einer Spülwasserzuleitung (10) ein Absaugrohr (18) angeordnet ist, wobei an oder in dem Absaugrohr (18) der zumindest eine Gassensor (22) angeordnet ist.

4. Vorrichtung nach einem der Ansprüche 1 bis 3, **dadurch gekennzeichnet**, daß an dem Absaugrohr (18) zumindest eine Ventilatoreinheit (20) angeordnet ist, die Luft aus der WC-Schüssel (14) über das Absaugrohr (18) und/oder die Spülwasserzuleitung (10) ansaugt und dem Gassensor (22) zuführt.

5. Vorrichtung nach einem der vorangegangenen Ansprüche, **dadurch gekennzeichnet**, daß das Absaugrohr (18) als mit Ventilatoreinheit (20), Gassensor (22), Steuereinheit (24) und Ventil (16) ausgestattetes, vorgefertigtes Rohrstück ausgebildet ist, das zur Nachrüstung handelsüblicher WC-Systeme in die Spülwasserzuleitung (10) integrierbar ist.

6. Vorrichtung nach einem der Ansprüche 1 oder 2, **dadurch gekennzeichnet, daß** die Gase aus der WC-Schüssel über die Spülwasserzuleitung (10) und ein Überlaufrohr (34) eines Spülkastens (12) dem Gassensor (22) zugeführt werden, der in dem Spülkasten (12) untergebracht ist.

7. Vorrichtung nach Anspruch 6, **dadurch gekennzeichnet, daß** ein Formteil (36) vorhanden ist, das auf das Überlaufrohr(34) aufsetzbar ist, und an dem der Gassensor (22) sowie die Ventilatoreinheit (20) zum Ansaugen der Gase angebracht sind.

8. Vorrichtung nach einem der Ansprüche 6 oder 7, **dadurch gekennzeichnet, daß** an dem Formteil (36) eine Abzweigung vorgesehen ist, deren Ende (38) unterhalb des Wasserpegels (44) des gefüllten Spülkastens (12) in das Spülwasser mündet.

9. Vorrichtung nach einem der Ansprüche 6 bis 8, **dadurch gekennzeichnet, daß** der Gassensor (22) und die Ventilatoreinheit (20) an dem Formteil (36) so angeordnet sind, daß bei zu hohem Wasserpegel in dem Spülkasten (12) überschüssiges Wasser durch das Ende (38) des Formteils (36) in das Überlaufrohr (34) fließen kann, ohne mit dem Gassensor (22) oder der Ventilatoreinheit (20) in Kontakt zu kommen.

10. Vorrichtung nach einem der Ansprüche 6 bis 9, **dadurch gekennzeichnet, daß** die Steuereinheit in dem Spülkasten (12) untergebracht ist.

11. Vorrichtung nach einem der Ansprüche 6 bis 10, **dadurch gekennzeichnet, daß** direkt an das Formteil (36) ein Abluftrohr angeschlossen ist, das die aus der WC-Schüssel abgesaugten Gase aus dem Raum leitet, in dem sich das WC befindet.

12. Vorrichtung nach einem der vorangegangenen Ansprüche, **dadurch gekennzeichnet**, daß die Steuereinheit (24) so gestaltet ist, daß in Abhängigkeit der Signale des weiteren Sensors (26) die Ventilatoreinheit (20) steuerbar ist und nach Freigabe der WC-Brille (30) das Ventil (16) sich automatisch öffnet.
